# EUROPÄISCHE PATENTSCHRIFT

(11) **EP 2 385 900 B1**
(45) Veröffentlichungstag und Bekanntmachung des Hinweises auf die Patenterteilung: **20.02.2013**
(21) Anmeldenummer: 09795390.5
(22) Anmeldetag: 14.12.2009
(51) Int. Cl.: B41J 2/14, B41J 2/44

(54) **DRUCKMASCHINE SOWIE VERFAHREN ZUM BEDRUCKEN EINES SUBSTRATES**
PRINTING PRESS AND METHOD FOR PRINTING A SUBSTRATE
MACHINE D'IMPRESSION ET PROCÉDÉ D'IMPRESSION D'UN SUBSTRAT

(30) Priorität: 17.12.2008 EP 08171931
(43) Veröffentlichungstag der Anmeldung: 16.11.2011
(73) Patentinhaber: BASF SE, 67056 Ludwigshafen (DE)
(72) Erfinder: KLEINE JAEGER, Frank, 67098 Bad Duerkheim (DE); KACZUN, Juergen, 67157 Wachenheim (DE); LEHMANN, Udo, 64404 Bickenbach (DE)
(86) Internationale Anmeldenummer: PCT/EP2009/067020
(87) Internationale Veröffentlichungsnummer: WO 2010/069899

(56) Entgegenhaltungen:
- DE-A1- 3 702 643
- DE-A1- 19 811 029
- US-A1- 2006 090 661

## Beschreibung

Die Erfindung betrifft eine Druckmaschine, umfassend einen flexiblen Träger, der mit einer aufzudruckenden Farbe beschichtet ist, sowie eine Vorrichtung zum Einbringen von Energie in die Farbe, wobei die Vorrichtung zum Einbringen von Energie so angeordnet ist, dass die Energie in einem Druckbereich auf der der Farbe abgewandten Seite eingebracht werden kann, so dass Farbe vom Träger auf ein zu bedruckendes Substrat übertragen wird. Die Erfindung betrifft weiterhin ein Verfahren zum Bedrucken eines Substrates, bei dem in einem ersten Schritt Farbe auf einem flexiblen Träger aufgetragen wird und in einem zweiten Schritt die Farbe von dem flexiblen Träger auf das Substrat entsprechend eines vorgegebenen Musters übertragen wird, indem Energie durch den flexiblen Träger in die Farbe eingebracht wird, ein in der Farbe enthaltenes Lösungsmittel im Einwirkbereich der Farbe verdampft und dadurch ein Farbtropfen auf das zu bedruckende Substrat geschleudert wird.

Ein Verfahren zum Bedrucken eines Substrates, bei dem Farbtropfen von einem mit einer Farbe beschichteten Träger auf ein zu bedruckendes Substrat geschleudert werden, ist zum Beispiel aus US-B 6,241,344 bekannt. Zum Übertragen der Farbe wird an der Position, an der das Substrat bedruckt werden soll, Energie durch den Träger in die Farbe auf dem Träger eingebracht. Hierdurch verdampft ein Teil der Farbe, so dass sich diese vom Träger löst. Durch den Druck der verdampfenden Farbe wird der so gelöste Farbtropfen auf das Substrat geschleudert. Durch gerichtetes Einbringen der Energie kann auf diese Weise die Farbe entsprechend eines zu druckenden Musters auf das Substrat übertragen werden. Die notwendige Energie zum Übertragen der Farbe wird zum Beispiel durch einen Laser eingebracht. Der Träger, auf dem die Farbe appliziert ist, ist zum Beispiel ein umlaufendes Band, auf das mit Hilfe einer Auftragsvorrichtung vor dem Druckbereich Farbe aufgetragen wird. Der Laser befindet sich im Inneren des umlaufenden Bandes, so dass der Laser auf den Träger auf der der Farbe abgewandten Seite einwirkt.

Eine entsprechende Druckmaschine ist weiterhin zum Beispiel auch aus US 5,021,808 bekannt. Auch hier wird Farbe aus einem Vorratsbehälter mit einer Auftragsvorrichtung auf ein umlaufendes Band aufgetragen, wobei sich innerhalb des umlaufenden Bandes ein Laser befindet, durch den die Farbe an vorgegebenen Positionen verdampft wird und so auf das zu bedruckende Substrat geschleudert wird. Das Band ist dabei aus einem für den Laser transparenten Material gefertigt. Um die Farbe gezielt zu verdampfen, ist es möglich, dass das umlaufende Band mit einer Absorptionsschicht beschichtet ist, in der das Laserlicht absorbiert wird und in Wärme umgewandelt wird, und so die Farbe an der Einwirkposition des Lasers verdampft.

Das Auftragen der Farbe auf den flexiblen Träger erfolgt dabei im Allgemeinen durch Walzwerke, wobei eine Walze in einen Farbe enthaltenden Vorratsbehälter eintaucht und die Farbe mit Hilfe der Walze auf den flexiblen Träger übertragen wird.

Nachteil der bekannten Vorrichtungen zum Bedrucken ist, dass die Druckqualität in starkem Maß von der Homogenität der am Prozess beteiligten Bedingungen abhängt. So können bereits kleinste örtliche Unterschiede direkt an der Eintragstelle der Energie zu einer qualitativen Verschlechterung des Druckergebnisses führen. Solche Unterschiede sind zum Beispiel Unterschiede in der Dicke des Farbauftrags und auch Verzugswellen, die im flexiblen Träger entstehen können. Auch können Inhomogenitäten im flexiblen Träger zu einem schlechteren Druckbild führen.

Aufgabe der vorliegenden Erfindung ist es, eine Druckmaschine und ein Verfahren zum Bedrucken eines Substrates bereitzustellen, bei dem Schwankungen in der Druckqualität durch Inhomogenitäten des flexiblen Trägers vermieden werden.

Gelöst wird die Aufgabe durch eine Druckmaschine gemäβ Anspruch 1.

Des Weiteren wird die Aufgabe gelöst durch ein Verfahren zum Bedrucken eines Substrates gemäβ Anspruch 10,

Durch das Spannen des flexiblen Trägers werden gegebenenfalls auftretende Verzugswellen im flexiblen Träger geglättet. Hierdurch kann eine homogene Oberfläche im Druckbereich erzielt werden. Als Druckbereich wird dabei der Bereich bezeichnet, in dem Energie in die Farbe eingebracht wird, ein Teil der Farbe verdampft und dadurch ein Farbtropfen auf das zu bedruckende Substrat übertragen wird. Durch das Spannen des flexiblen Trägers wird zudem der Druckspalt, das heißt der Spalt zwischen dem flexiblen Träger mit der darauf aufgetragenen Farbe und dem zu bedruckenden Substrat, vergleichmäßigt. Unterschiedliche Spaltweiten, die z.B. durch Wellen im flexiblen Träger entstehen, werden somit verhindert und das Druckbild dadurch verbessert. Weiterhin kann in einer Ausführungsform durch Verschieben der Spannvorrichtung in Richtung des zu bedruckenden Substrates oder von diesem weg der Druckspalt eingestellt werden.

Durch das Spannen des flexiblen Trägers und die dadurch erzeugte ebene Oberfläche wird gewährleistet, dass der das flexible Substrat zu verlassende Farbtropfen, der auf das zu bedruckende Substrat geschleudert wird, einer zielgerichteten Bahn folgt, die im Wesentlichen senkrecht zur Richtung des flexiblen Trägers verläuft. Hierdurch kann ein sauberes Druckbild erzielt werden.

Weiterhin ist es zur Erzielung eines homogenen Druckbildes vorteilhaft, wenn das zu bedruckende Substrat und der mit Farbe beschichtete flexible Träger im Druckbereich einen Druckspalt im Bereich von 0 bis 2 mm, insbesondere im Bereich von 0,01 bis 1 mm, aufweisen. Je kleiner der Druckspalt zwischen dem flexiblen Träger und dem zu bedruckenden Substrat ist, umso weniger weitet sich der Tropfen beim Auftreffen auf das zu bedruckende Substrat auf und umso gleichmäßiger bleibt das Druckbild. Jedoch ist ebenfalls darauf zu achten, dass das zu bedruckende Substrat den mit Farbe beschichteten flexiblen Träger nicht berührt, damit nicht an unerwünschten Stellen Farbe vom flexiblen Träger auf das zu bedruckende Substrat übertragen wird.

Um ein sauberes Druckbild zu erzielen, wird die Energie vorzugsweise fokussiert durch den flexiblen Träger in die Farbe eingebracht. Die Größe des Punktes, auf den die einzubringende Energie fokussiert wird, entspricht dabei der Größe des zu übertragenden Punktes in Abhängigkeit des Substrats. Im Allgemeinen weisen zu übertragende Punkte einen Durchmesser im Bereich von ca. 20 µm bis ca. 200 µm auf. Die Größe des zu übertragenden Punktes kann jedoch in Abhängigkeit vom zu bedruckenden Substrat und dem damit hergestellten Druckerzeugnis abweichen. So ist es zum Beispiel möglich, insbesondere bei der Herstellung von gedruckten Leiterplatten, einen größeren Focus zu wählen. Dagegen werden bei Druckerzeugnissen, bei denen eine Schrift dargestellt wird, im Allgemeinen kleine Druckpunkte zum Erzeugen eines klaren Schriftbildes bevorzugt. Auch beim Drucken von Bildern und Grafiken ist es vorteilhaft, möglichst kleine Punkte zu drucken, um ein klares Bild zu erzeugen.

Der in der Druckmaschine eingesetzte flexible Träger, der mit der aufzudruckenden Farbe beschichtet ist, ist vorzugsweise bandförmig ausgestaltet. Besonders bevorzugt ist der flexible Träger eine Folie. Die Dicke des flexiblen Trägers liegt dabei vorzugsweise im Bereich von 1 bis ca. 500 µm, insbesondere im Bereich von 10 bis 200 µm. Es ist vorteilhaft, den flexiblen Träger möglichst in einer geringen Dicke auszuführen, damit die durch den Träger eingebrachte Energie nicht im Träger gestreut wird und so ein sauberes Druckbild erzeugt wird. Als Material eignen sich zum Beispiel für die eingesetzte Energie transparente Polymerfolien.

In einer Ausführungsform der Druckmaschine ist der flexible Träger in einer geeigneten Vorrichtung bevorratet. Hierzu ist es zum Beispiel möglich, dass der Träger, der mit Farbe beschichtet ist, zu einer Rolle aufgewickelt ist. Zum Bedrucken wird der mit Farbe beschichtete Träger dann abgewickelt und über den Druckbereich geführt, in dem mit Hilfe des Lasers Farbe vom Träger auf das zu bedruckende Substrat übertragen wird. Anschließend wird der Träger zum Beispiel wieder auf eine Rolle aufgewickelt, die dann zur Entsorgung gebracht werden kann. Bevorzugt ist es jedoch, dass der flexible Träger als umlaufendes Band ausgebildet ist. In diesem Fall wird Farbe mit einer geeigneten Auftragsvorrichtung auf den flexiblen Träger aufgebracht, bevor dieser die Druckposition, d.h. die Stelle, an der die Farbe mit Hilfe des Energieeintrags vom Träger auf das zu bedruckende Substrat übertragen wird, erreicht. Nach dem Druckvorgang ist ein Teil der Farbe vom Träger auf das Substrat übertragen worden. Dadurch befindet sich kein homogener Farbfilm mehr auf dem Träger. Für einen nächsten Druckvorgang ist es somit erforderlich, den Träger erneut mit Farbe zu beschichten. Dies erfolgt beim nächsten Durchlauf der entsprechenden Position an der Farbauftragsvorrichtung. Um zu vermeiden, dass Farbe am flexiblen Träger antrocknet und um jeweils eine gleichmäßige Farbschicht auf dem Träger zu erzeugen, ist es vorteilhaft vor einem nachfolgenden Farbauftrag auf den Träger zunächst die auf dem Träger befindliche Farbe zu entfernen. Das Entfernen der Farbe kann zum Beispiel mit Hilfe einer Rolle oder einem Rakel erfolgen. Wenn eine Rolle zum Abtragen der Farbe eingesetzt wird, so ist es möglich, dass die gleiche Rolle verwendet wird, mit der auch die Farbe auf den Träger aufgebracht wird. Hierzu ist es vorteilhaft, wenn die Drehbewegung der Rolle der Bewegung des flexiblen Trägers entgegengerichtet ist. Die vom flexiblen Träger entfernte Farbe kann dann wieder dem Farbvorrat zugeführt werden. Wenn eine Rolle zum Abnehmen der Farbe vorgesehen ist, ist es alternativ selbstverständlich auch möglich, dass eine Rolle zum Abnehmen der Farbe vorgesehen ist und eine Rolle zum Farbauftrag.

Wenn die Farbe mit einem Rakel vom flexiblen Träger entfernt werden soll, so kann jeder beliebige, dem Fachmann bekannte Rakel eingesetzt werden.

Um zu vermeiden, dass der flexible Träger beim Auftragen der Farbe bzw. beim Abnehmen der Farbe beschädigt wird, ist es bevorzugt, wenn der flexible Träger mit Hilfe einer Gegenwalze gegen die Auftragswalze, mit der die Farbe auf den Träger aufgebracht wird, bzw. die Rolle, mit der die Farbe vom Träger entfernt wird, oder dem Rakel, mit dem die Farbe vom Träger entfernt wird, gedrückt wird. Der Gegendruck wird dabei so eingestellt, dass die Farbe im Wesentlichen vollständig entfernt wird, es jedoch nicht zu einer Schädigung des flexiblen Trägers kommt.

Um den flexiblen Träger zu spannen, umfasst die Spannvorrichtung in einer ersten Ausführungsform mindestens zwei Führungselemente, die beidseitig der Vorrichtung zum Einbringen von Energie angeordnet sind. Hierbei ist mindestens ein Führungselement in Transportrichtung des flexiblen Trägers vor der Vorrichtung zum Einbringen von Energie und mindestens ein Führungselement hinter der Vorrichtung zum Einbringen von Energie angeordnet. Durch die Führungselemente wird der flexible Träger genau in dem Bereich, in dem die Energie eingebracht wird und die Farbe auf das zu bedruckende Substrat übertragen wird, gespannt. Der Abstand der Führungselemente wird dabei vorzugsweise so gewählt, dass dieser maximal doppelt so breit ist wie die Vorrichtung zum Einbringen von Energie. Wenn die Energie mit einem Laser eingebracht wird, ist es sogar möglich, dass der Abstand der Führungselemente der Breite des eingesetzten Laserstrahls entspricht, so dass dieser ungestört zwischen den Führungselementen hindurchgeführt werden kann. Durch den geringen Abstand der Führungselemente ist bereits eine geringe Kraft zum Spannen des flexiblen Trägers ausreichend, um eine ebene Oberfläche des flexiblen Trägers im Druckbereich zu erzielen.

Als Führungselemente, entlang denen der flexible Träger geführt wird, um diesen zu spannen, können alle beliebigen, dem Fachmann bekannten und geeigneten Elemente eingesetzt werden. Geeignete Führungselemente sind zum Beispiel Spannrollen, Luftkissen oder unbewegte Stangen. Wenn als Führungselemente Spannrollen eingesetzt werden, so können diese mit einer Umfangsgeschwindigkeit rotieren, die der Geschwindigkeit des flexiblen Trägers entspricht. Alternativ ist es jedoch auch möglich, insbesondere um ein verbessertes Spannen und damit eine ebene Oberfläche des flexiblen Trägers zu erreichen, wenn die Spannrolle, die in Transportrichtung des flexiblen Trägers hinter der Vorrichtung zum Einbringen von Energie angeordnet ist, eine größere Umfangsgeschwindigkeit aufweist als die Geschwindigkeit des flexiblen Trägers, oder wenn alternativ die Spannrolle, die sich in Bewegungsrichtung des flexiblen Trägers vor der Vorrichtung zum Einbringen von Energie befindet, sich mit einer geringeren Umfangsgeschwindigkeit bewegt als die Geschwindigkeit des flexiblen Trägers.

Weiterhin ist es selbstverständlich auch möglich, dass sowohl die Spannrolle vor der Vorrichtung zum Einbringen von Energie langsamer läuft als die Geschwindigkeit des flexiblen Trägers und die Spannrolle, die hinter der Vorrichtung zum Einbringen von Energie angeordnet ist schneller läuft als der flexible Träger.

Die Spannrollen können sowohl jeweils mit einem eigenen Antrieb versehen sein, oder es ist ein Antrieb für beide Spannrollen vorgesehen. Die Verbindung der Spannrollen kann dann beispielsweise über ein Getriebe erfolgen. Alternativ ist es auch möglich, dass die Spannrollen nicht angetrieben werden, sondern die Rotationsbewegung der Spannrollen durch den flexiblen Träger verursacht wird.

Wenn anstelle von Spannrollen unbewegte Stangen eingesetzt werden, an denen der flexible Träger entlangläuft, so sind diese insbesondere an den Flächen, an denen der flexible Träger entlanggeführt wird, vorzugsweise ohne scharfe Kanten ausgebildet, um den flexiblen Träger nicht zu beschädigen. Besonders geeignet sind Stangen mit einem kreisförmigen, einem ovalen oder einem beliebigen anderen gebogenen Querschnitt, der insbesondere in dem Bereich, in dem der flexible Träger geführt wird, keine Kanten aufweist. Ganz besonders bevorzugt sind die Stangen jedoch zylindrisch, d.h. mit einem kreisförmigen Querschnitt ausgestaltet.

Um zu vermeiden, dass der flexible Träger durch unbewegte Stangen geschädigt wird, ist es vorteilhaft, wenn das Material der Oberfläche der unbewegten Stangen so gewählt ist, dass dieses nur einen geringen Reibungskoeffizienten gegenüber dem Material des flexiblen Trägers aufweist. Auf diese Weise kann vermieden werden, dass der flexible Träger zu stark an der als Spannelement eingesetzten unbewegten Stange haftet. Um einen hinreichend geringen Reibungskoeffizienten zu erhalten, ist es zum Beispiel möglich, die Stangen mit einer PTFE-Beschichtung zu versehen. Alternativ ist es auch möglich, die unbewegten Stangen aus PTFE zu fertigen.

In einer Ausführungsform sind die Führungselemente starr an ihrer Position befestigt. Lediglich beim Einsatz von Spannrollen kann eine Rotationsbewegung erfolgen. Eine radiale Bewegung der Führungselemente ist in diesem Fall nicht möglich. Alternativ ist es jedoch zum Beispiel auch möglich, die Führungselemente radial verschiebbar zu lagern. In Abhängigkeit vom eingesetzten flexiblen Träger und vom zu bedruckenden Substrat ist es in diesem Fall zum Beispiel möglich, die Führungselemente in Richtung des zu bedruckenden Substrates oder von diesem weg zu bewegen. Auf diese Weise lässt sich zum Beispiel auch der Spalt zwischen flexiblem Träger und zu bedruckendem Substrat einstellen. Wenn die Führungselemente beweglich gelagert sind, so ist es zum Beispiel auch möglich, dass die Führungselemente aufeinander zu oder voneinander weg bewegt werden können. Geeignete Führungen und Lagerungen, mit denen solche Bewegungen möglich sind, sind dem Fachmann bekannt.

Neben Spannwalzen und unbewegten Stangen ist es weiterhin möglich, als Führungselemente zum Beispiel Luftkissen einzusetzen. Hierbei ist es einerseits möglich, dass zum Beispiel eine mit Düsenöffnungen versehene Druckluftleitung vorgesehen ist, aus der Druckluft im Bereich, in dem der flexible Träger geführt wird, austritt. Auf diese Weise bildet sich zwischen dem flexiblen Träger und der Druckluftleitung ein Luftkissen aus. Der flexible Träger kann reibungsfrei entlang dem Luftkissen gleiten. Alternativ ist es jedoch auch möglich, zum Beispiel luftgefüllte Kissen als Spannvorrichtung einzusetzen. In diesem Fall umfasst das Kissen eine Haut aus einem flexiblen Material, das mit einem Gas gefüllt wird. Durch das Befüllen mit dem Gas dehnt sich die Haut aus und kann so den flexiblen Träger spannen. Im Bereich des flexiblen Trägers weist das Kissen dabei vorzugsweise einen abgerundeten, beispielsweise einen zylindrischen Abschnitt auf. Als Gas, mit dem das Kissen befüllt wird bzw. alternativ als Druckgas, das zur Erzeugung des Luftkissens verwendet wird, eignen sich insbesondere Luft oder Stickstoff.

In einer alternativen Ausführungsform umfasst die Spannvorrichtung ein für die eingesetzte Energie durchlässiges Führungselement. Das für die eingesetzte Energie durchlässige Führungselement befindet sich in diesem Fall direkt am Druckbereich. Das bedeutet, dass das Führungselement zwischen der Vorrichtung zum Einbringen von Energie und dem flexiblen Träger positioniert ist, so dass die Energie, mit der die Farbe vom Träger verdampft und auf das Substrat übertragen wird, durch das Führungselement hindurchgeführt werden muss.

Als Energie, die eingesetzt wird, um die Farbe zu verdampfen und auf das zu bedruckende Substrat zu übertragen, wird vorzugsweise ein Laser eingesetzt. Vorteil eines Lasers ist, dass der eingesetzte Laserstrahl auf einen sehr kleinen Querschnitt gebündelt werden kann. Ein zielgerichteter Energieeintrag ist somit möglich. Um die Farbe vom flexiblen Träger zumindest teilweise zu verdampfen und auf das Substrat zu übertragen, ist es erforderlich, das Licht des Lasers in Wärme umzuwandeln. Hierzu ist es einerseits möglich, dass in der Farbe ein geeigneter Absorber enthalten ist, der das Laserlicht absorbiert und in Wärme umwandelt. Alternativ ist es auch möglich, dass der flexible Träger mit einem entsprechenden Absorber beschichtet ist oder aus einem solchen Absorber gefertigt ist bzw. einen solchen Absorber enthält, der das Laserlicht absorbiert und in Wärme umwandelt. Bevorzugt ist es jedoch, dass der flexible Träger aus einem für die Laserstrahlung transparenten Material gefertigt ist und der Absorber, der das Laserlicht in Wärme umwandelt, in der Farbe enthalten ist. Als Absorber eignen sich zum Beispiel Ruß, Metallnitrite oder Metalloxide.

Wenn die eingesetzte Energie, die durch das Führungselement geleitet wird, Laserstrahlung ist, so ist es bevorzugt, als Führungselement einen für Laserstrahlung transparenten Körper einzusetzen, der so ausgebildet ist, dass das eindringende Laserlicht nicht gestreut wird. Durch die Verwendung eines Materials und eines Körpers, durch den das Laserlicht nicht gestreut wird, wird vermieden, dass der Laserstrahl aufgeweitet wird und so ein unsauberes Druckbild erzeugt wird. Besonders bevorzugt ist es, dass das Führungselement so ausgebildet ist, dass die eingebrachte Energie in einem Punkt in der Farbe auf dem flexiblen Träger gebündelt wird. Hierzu ist es zum Beispiel möglich, das Führungselement in Form einer Linse zu gestalten. Um Beschädigungen des flexiblen Trägers zu vermeiden, weist das Führungselement hierbei jedoch vorzugsweise eine konvexe Oberfläche auf, über die der flexible Träger geführt wird.

Als für die eingesetzte Energie durchlässiges Material, aus dem das Führungselement gebildet ist, eignen sich zum Beispiel Glas oder für die eingesetzte Energie, beispielsweise für die eingesetzte Laserstrahlung, transparente Kunststoffe, wie Polyimide.

Insbesondere wenn die eingesetzte Energie durch das Führungselement gebündelt wird, ist es bevorzugt, dass der Focuspunkt direkt an der Grenzfläche zwischen dem flexiblen Träger und der auf dem Träger aufgebrachten Farbe liegt.

Als Farbe, die mit der erfindungsgemäßen Druckmaschine auf das zu bedruckende Substrat übertragen werden kann, eignet sich jede beliebige, dem Fachmann bekannte Druckfarbe. Bevorzugt ist der Einsatz von flüssigen Farben. Üblicherweise enthalten eingesetzte flüssige Farben mindestens ein Lösungsmittel und farbbildende Feststoffe, beispielsweise Pigmente. Alternativ ist es jedoch auch möglich, dass die Farbe zum Beispiel ein Lösungsmittel und im Lösungsmittel dispergierte elektrisch leitfähige Partikel enthält. In diesem Fall kann mit der eingesetzten Farbe beispielsweise eine Leiterplatte gedruckt werden. Zusätzlich ist es insbesondere bei Einsatz eines Lasers zum Energieeintrag bevorzugt, wenn die Farbe weiterhin ein Additiv enthält, das die Laserstrahlung absorbiert und in Wärme wandelt.

Wenn herkömmliche Druckfarben eingesetzt werden, so ist das zu bedruckende Substrat vorzugsweise Papier. Es kann aber auch jedes beliebige andere Substrat mit der erfindungsgemäßen Vorrichtung bedruckt werden. So können mit der erfindungsgemäßen Druckmaschine zum Beispiel auch Pappe oder andere Papiererzeugnisse, Kunststoffe, beispielsweise Kunststofffolien, Metallfolien oder Verbundfolien, bedruckt werden. Derartige Kunststofffolien, Metallfolien oder Verbundfolien können zum Beispiel für Verpackungen eingesetzt werden. Auch eignen sich die Druckmaschine und das Verfahren zum Bedrucken von Leiterplatten. In diesem Fall ist das zu bedruckende Substrat üblicherweise ein beliebiges, dem Fachmann bekanntes Leiterplattensubstrat. Das Leiterplattensubstrat kann sowohl fest als auch flexibel sein.

Ausführungsformen der Erfindung sind in den Zeichnungen dargestellt und werden in der nachfolgenden Beschreibung näher erläutert.

Es zeigen:
- Figur 1: eine schematische Darstellung einer erfindungsgemäß ausgebildeten Druckmaschine,
- Figur 2: eine Spannvorrichtung mit zwei Führungselementen in einer ersten Ausführungsform,
- Figur 3: eine Spannvorrichtung mit zwei Führungselementen in einer zweiten Ausführungsform,
- Figur 4: eine Spannvorrichtung mit einem Führungselement in einer ersten Ausführungsform,
- Figur 5: eine Spannvorrichtung mit einem Führungselement in einer zweiten Ausführungsform.

Figur 1 zeigt eine schematische Darstellung einer erfindungsgemäß ausgebildeten Druckmaschine.

Eine Druckmaschine 1 umfasst einen flexiblen Träger 3, der in der hier dargestellten Ausführungsform als Endlosband ausgeführt ist und um mehrere Umlenkrollen 5 geführt ist. Auf den flexiblen Träger 3 wird eine Farbe zum Bedrucken eines Substrates 7 aufgetragen.

Zum Bedrucken des Substrates 7 wird in einem Druckbereich 9 Energie durch den flexiblen Träger 3 in die Farbe eingebracht. Durch das Einbringen der Energie in die Farbe verdampft ein Teil der Farbe, wodurch ein Farbtropfen auf das Substrat 7 geschleudert wird. Als Energie, die in die Farbe eingebracht wird, eignet sich zum Beispiel ein Laser 11. Geeignete Laser 11, die eingesetzt werden können, um Energie in die Farbe einzubringen, sind zum Beispiel Faserlaser, die im Grundmode betrieben werden.

Zur Verbesserung des Druckbildes umfasst die Druckmaschine 1 erfindungsgemäß weiterhin eine Spannvorrichtung 13. In der in Figur 1 dargestellten Ausführungsform umfasst die Spannvorrichtung 13 ein erstes Führungselement 15.1, das in Transportrichtung des flexiblen Trägers 3, die mit einem Pfeil 17 dargestellt ist, vor der Vorrichtung zum Einbringen von Energie, hier dem Laser 11, angeordnet ist, und einem zweiten Führungselement 15.2, das in Transportrichtung 17 des flexiblen Trägers 3 hinter der Vorrichtung zum Einbringen von Energie angeordnet ist. Mit dem ersten Führungselement 15.1 und dem zweiten Führungselement 15.2 wird der flexible Träger 3 im Druckbereich 9 gespannt, um so eine ebene Fläche des flexiblen Trägers 3 im Druckbereich 9 zu erzeugen und beispielsweise Wellen, die auftreten können, zu entfernen. Auf diese Weise kann ein homogener Druckspalt 19 erzeugt werden. Das heißt, dass der Druckspalt 19 im gesamten Druckbereich 9 eine einheitliche Höhe aufweist. Der Druckspalt 19 ist dabei der Abstand zwischen dem mit Farbe beschichteten flexiblen Träger 3 und dem zu bedruckenden Substrat 7.

Wenn Führungselemente 15.1, 15.2 vorgesehen sind, die radial verschiebbar sind, so ist es möglich, durch radiale Bewegung der Führungselemente 15.1, 15.2 die Höhe des Druckspaltes 19 zu vergrößern oder zu verkleinern, indem diese näher zum zu bedruckenden Substrat hin bewegt werden oder von diesem entfernt werden. Auch kann zum Beispiel die Breite des Druckbereichs 9 variiert werden, indem die Führungselemente 15.1, 15.2 aufeinander zu oder voneinander weg bewegt werden. Weiterhin ist es zum Beispiel auch möglich, dass die Führungselemente 15.1, 15.2 mit der Vorrichtung zum Einbringen von Energie, beispielsweise dem Laser 11, mitbewegt werden, wenn diese sich mit der Transportrichtung 17 des flexiblen Trägers 3 mitbewegen lässt oder entgegen Transportrichtung 17 des flexiblen Trägers 3 bewegen lässt. Auf diese Weise kann ein Druckbereich 9 mit konstanten Abmessungen realisiert werden. Dies ermöglicht es, den Druckspalt 19 homogen zu halten und dadurch konstante Druckbedingungen zu realisieren und so das Druckbild zu verbessern.

Die Farbe, die im Druckbereich 9 auf das Substrat 7 gedruckt wird, wird mit einer Auftragsvorrichtung 21 auf den flexiblen Träger 3 aufgetragen. Um einen gleichmäßigen Farbauftrag zu gewährleisten, umfasst die Auftragsvorrichtung 21 in der hier dargestellten Ausführungsform eine Auftragswalze 23, mit der die Farbe auf dem flexiblen Träger 3 aufgebracht wird. Der zum Aufbringen der Farbe erforderliche Anpressdruck wird durch eine Gegenwalze 25, die gleichzeitig als Umlenkrolle für den flexiblen Träger 3 dient, realisiert. Mit Hilfe einer Einfärbewalze 27 wird die Farbe auf die Auftragswalze 23 aufgebracht. Die Einfärbewalze 27 wird in der hier dargestellten Ausführungsform über einen Einfärbeschild 29 eingefärbt. Alternativ zum Einfärbeschild 29 kann die Einfärbewalze 27 jedoch auch durch jede beliebige andere, dem Fachmann bekannte Vorrichtung mit Farbe beschichtet werden. So ist es zum Beispiel möglich, dass die Einfärbewalze 27 in einen Vorratsbehälter mit Farbe eintaucht und so mit Farbe beschichtet wird. Auch ist es möglich, dass auf die Einfärbewalze 27 verzichtet wird und nur eine Auftragswalze 23 vorgesehen ist. Auch können mehr als zwei Walzen vorgesehen sein, um die Farbe auf dem flexiblen Träger 3 aufzubringen.

Um von der Einfärbewalze 27 abtropfende Farbe aufzufangen, ist in der hier dargestellten Ausführungsform ein Tropfenfänger 31 vorgesehen. Vom Tropfenfänger 31 aufgefangene Farbe wird zurück in einen Vorratsbehälter 33, der die Farbe enthält, geleitet. Der im Vorratsbehälter 33 enthaltenen Farbe kann bei Bedarf aus einem Lösungsmittelbehälter 35 Lösungsmittel zugegeben werden. Dies ist zum Beispiel notwendig, um aus dem Vorratsbehälter 33 verdunstetes Lösungsmittel zu ersetzen. Auch kann aus dem Lösungsmittelbehälter 35 Lösungsmittel ergänzt werden, das aus der Farbe, die auf dem flexiblen Träger 3 aufgebracht ist und mit Hilfe der Auftragswalze 23 nach dem Drucken wieder von dieser entfernt und zurück in den Vorratsbehälter 33 geführt wird, verdunstet ist. Um die Farbe im Vorratsbehälter 33 homogen zu halten, ist weiterhin vorzugsweise ein Rührwerk 37 vorgesehen. Als Rührwerk 37 eignet sich jedes beliebige, dem Fachmann bekannte Rührwerk. So kann zum Beispiel ein beliebiger Rührer vorgesehen sein. Geeignete Rührer sind zum Beispiel Propellerrührer, Scheibenrührer, Gitterrührer, Blattrührer, Ankerrührer oder Radialrührer.

Die Menge an Lösungsmittel, die aus dem Lösungsmittelbehälter 35 in den Vorratsbehälter 33 dosiert werden muss, kann zum Beispiel durch Viskositätsmessung der Farbe im Vorratsbehälter 33 ermittelt werden. Hierzu ist es zum Beispiel möglich, den Vorratsbehälter 33 mit einem Viskometer 45 auszustatten. Über das Viskometer 45 wird dann die Menge an zuzudosierendem Lösungsmittel bestimmt. Vorzugsweise ist das Viskometer 45 mit einer automatischen Dosierung für das Lösungsmittel ausgestattet.

Aus dem Vorratsbehälter 33 wird die Farbe mit einer Umwälzpumpe 39 durch eine Zulaufleitung 41 zum Einfärbeschild 29 transportiert. Die Farbe wird dann mit dem Einfärbeschild 29 auf die Einfärbewalze 27 aufgetragen. Überschüssige Farbe tropft in den Tropfenfänger 31 zurück und läuft von dort über eine Rücklaufleitung 43 zurück in den Vorratsbehälter 33.

Um zu vermeiden, dass Farbe auf dem flexiblen Träger 3 antrocknet und so zu Unebenheiten und damit einer Verschlechterung des Druckbildes führt, wird nicht auf das Substrat 7 übertragene Farbe nach dem Drucken mit Hilfe der Auftragswalze 23 wieder vom flexiblen Träger 3 abgenommen. Hierzu ist es vorteilhaft, wenn die Drehrichtung der Auftragswalze 23 der Transportrichtung 17 des flexiblen Trägers 3 entgegengerichtet ist. Die mit Hilfe der Auftragswalze 23 vom flexiblen Träger 3 entfernte Farbe wird mit Hilfe der Einfärbewalze 27 von der Auftragswalze 23 abgestreift und tropft in den Tropfenfänger 31, von dem aus sie über die Rücklaufleitung 43 zurück in den Vorratsbehälter 33 gefördert wird.

Eine erfindungsgemäß ausgebildete Spannvorrichtung 13 mit zwei Führungselementen 15.1, 15.2 zur Einstellung des Druckspaltes ist in einer ersten Ausführungsform in Figur 2 dargestellt.

In der in Figur 2 dargestellten Ausführungsform sind das erste Führungselement 15.1 und das zweite Führungselement 15.2 jeweils als Spannrolle 51 ausgebildet. Der flexible Träger 3 wird über die Spannrollen 51 geführt und so gespannt, um beispielsweise Wellen aus dem flexiblen Träger 3 zu entfernen. Gleichzeitig kann mit Hilfe der Spannrollen 51 der Druckspalt 19 zwischen dem flexiblen Träger 3 und dem hier nicht dargestellten zu bedruckenden Substrat 7 eingestellt werden. Hierzu ist des vorteilhaft, wenn die Spannrollen 51 radial bewegbar sind. Auf diese Weise können die Spannrollen 51 in Richtung des zu bedruckenden Substrates 7 oder von diesem weg bewegt werden.

Die Spannrollen 51 können angetrieben oder nicht angetrieben sein. Wenn die Spannrollen 51 angetrieben sind, so ist es einerseits möglich, dass diese sich mit der gleichen Umfangsgeschwindigkeit drehen, wie sich der flexible Träger 3 bewegt. Auch ist es möglich, dass zum Beispiel die Spannrolle 51, die als erstes Führungselement 15.1 in Transportrichtung des flexiblen Trägers 3 vor der Position der Vorrichtung zum Einbringen von Energie, d.h. hier dem Laser 11, positioniert ist, langsamer dreht als die Transportgeschwindigkeit des flexiblen Trägers 3 und die Spannrolle 51, die als zweites Führungselement 15.2 hinter der Vorrichtung zum Einbringen von Energie angeordnet ist, eine höhere Umfangsgeschwindigkeit aufweist als die Transportgeschwindigkeit des flexiblen Trägers 3. Hierdurch wird der flexible Träger 3 insbesondere im Bereich zwischen dem ersten Führungselement 15.1 und dem zweiten Führungselement 15.2 gespannt. Auch ist es möglich, dass nur das erste Führungselement 15.1 eine geringere Umfangsgeschwindigkeit aufweist als die Transportgeschwindigkeit des flexiblen Trägers 3 oder nur das zweite Führungselement 15.2 eine höhere Transportgeschwindigkeit als der flexible Träger 3. Alternativ ist es auch möglich, dass die Spannrollen 51 durch den flexiblen Träger 3 bewegt werden, d.h. keinen eigenen Antrieb aufweisen. In noch einer weiteren Ausführungsform sind die Spannrollen 51 nicht drehbar gelagert. In diesem Fall gleitet der flexible Träger 3 über die Spannrollen 51. Wenn sich die Spannrollen 51 nicht oder mit einer anderen Geschwindigkeit als der flexible Träger 3 bewegen, ist es bevorzugt, wenn die Oberfläche der Spannrollen 51 mit einer nur gering haftenden oder nicht haftenden Beschichtung versehen ist oder die Spannrollen 51 aus einem nicht haftenden Material gefertigt sind.

Eine erfindungsgemäße Spannvorrichtung 13 mit zwei Führungselementen 15.1, 15.2 in einer zweiten Ausführungsform ist in Figur 3 dargestellt.

Die in Figur 3 dargestellte Ausführungsform unterscheidet sich von der in Figur 2 dargestellten Ausführungsform dadurch, dass das erste Führungselement 15.1 und das zweite Führungselement 15.2 nicht als Spannrolle 51, sondern in Form von Luftkissen 53 ausgebildet sind. Als Luftkissen 53 dienen zum Beispiel Hohlkörper aus einem flexiblen Material. Der Querschnitt kann dabei jeden beliebigen Querschnitt einnehmen. So können die Hohlkörper zum Beispiel, wie in Figur 3 dargestellt, einen rechteckförmigen Querschnitt aufweisen. Jedoch ist es zum Beispiel auch möglich, dass diese einen kreisförmigen Querschnitt aufweisen. Der Hohlkörper ist mit einem Gas gefüllt und spannt so den flexiblen Träger 3. In Abhängigkeit vom Füllgrad wird der flexible Träger 3 stärker oder schwächer gespannt. Als Material für die Hülle des Luftkissens 53 eignen sich zum Beispiel Polyethylen oder Polypropylen. Die Oberfläche des Luftkissens 53 ist vorzugsweise mit einer Beschichtung versehen, die den Reibungskoeffizienten verringert und so ein Gleiten des flexiblen Trägers 3 ermöglicht. Alternativ ist es möglich, die Hülle des Luftkissens 53 aus einem Material zu fertigen, das einen geringen Reibungskoeffizienten gegenüber dem Material des flexiblen Trägers 3 aufweist.

Neben einem Luftkissen, das mit einem Gas gefüllt ist, ist es alternativ auch möglich, beispielsweise ein Druckrohr vorzusehen, das auf der Seite des flexiblen Trägers 3 perforiert ist und so ein Luftkissen zwischen dem Druckrohr und dem flexiblen Träger 3 ausbildet. Dies hat gleichzeitig den Vorteil, dass der Reibungskoeffizient zwischen dem Druckrohr und dem flexiblen Träger 3 nahezu Null ist.

Neben den in den Figuren 2 und 3 dargestellten Ausführungsformen können das erste Führungselement 15.1 und das zweite Führungselement 15.2 auch beispielsweise als starre, unbewegte Stangen ausgebildet sein. Diese können jeden beliebigen Querschnitt aufweisen, wobei jeweils darauf zu achten ist, dass in dem Bereich, in dem der flexible Träger 3 das Führungselement 15.1 bzw. 15.2 berührt, nicht scharfkantig ist, um Beschädigungen des flexiblen Trägers 3 zu vermeiden.

Eine Spannvorrichtung 13 mit einem Führungselement 15 in einer ersten Ausführungsform ist in Figur 4 dargestellt.

Im Unterschied zu einer Spannvorrichtung 13 mit zwei Führungselementen 15.1, 15.2 ist es bei einer Spannvorrichtung 13 mit einem Führungselement 15 notwendig, dass das Führungselement 15 für die Energie, mit der die Farbe aus dem flexiblen Träger 3 auf das Substrat 7 übertragen wird, durchlässig ist. Bei Einsatz eines Lasers 11 ist es so zum Beispiel notwendig, das Führungselement 15 aus einem für die eingesetzte Laserstrahlung transparenten Material zu fertigen. Weiterhin ist es erforderlich, dass das eingesetzte Material für das Führungselement 15 die Energie, beispielsweise den Laserstrahl, nicht streut, damit ein sauberes Druckbild erzeugt werden kann. Das Führungselement 15 kann dabei, wie auch bei den zwei Führungselementen 15.1, 15.2, jeden beliebigen Querschnitt aufweisen, wobei der Querschnitt jeweils so gewählt wird, dass der Laserstrahl 11 bzw. die eingesetzte gebündelte Energie nicht gestreut wird.

In Figur 5 ist eine Spannvorrichtung 13 mit einem Führungselement 15 in einer zweiten Ausführungsform dargestellt.

Im Unterschied zu der in Figur 4 dargestellten Ausführungsform ist bei der in Figur 5 dargestellten Ausführungsform das Führungselement 15 in Form einer Stablinse 55 ausgebildet. Durch die Gestaltung des Führungselementes 15 als Stablinse 55 wird der eingesetzte Laserstrahl 11 gebündelt, wodurch ein noch präziserer Druckpunkt erzeugt werden kann. Die Auflösung des Druckes wird feiner und es kann so eine bessere Druckqualität erzeugt werden. Die Stablinse 55 kann dabei jede geeignete Linsenform, die zum Bündeln des Lasers 11 notwendig ist, einnehmen.

In jeder Ausführungsform der Druckmaschine 1 ist es bevorzugt, dass der Focuspunkt bei Einsatz eines Lasers 11 als Energie zum Übertragen der Farbe an der Grenzfläche zwischen dem flexiblen Träger 3 und der Farbe liegt. Um den Laser 11 durch den flexiblen Träger 3 hindurchzuleiten, ist es notwendig, den flexiblen Träger 3 für den eingesetzten Laser 11 transparent zu gestalten.

Auch wenn nur ein Führungselement 15 eingesetzt wird, ist es vorteilhaft, wenn dieses in radialer Richtung bewegbar ist, um beispielsweise den Druckspalt einstellen zu können. Weiterhin ist es auch vorteilhaft, insbesondere, wenn die Vorrichtung zum Einbringen von Energie, beispielsweise der Laser 11, mit dem flexiblen Träger 3 mitbewegt werden kann oder entgegen der Transportrichtung des flexiblen Trägers 3 bewegt werden kann, dass auch das Führungselement 15 der Bewegung des Lasers 11 folgt.

Als Führungselement 15 bzw. als erstes Führungselement 15.1 und zweites Führungselement 15.2 können sowohl massive Körper als auch Hohlkörper eingesetzt werden. Wenn Hohlkörper eingesetzt werden, so wird die Wandstärke so gewählt, dass das Führungselement 15, 15.1, 15.2 sich nicht durchbiegt.

### Bezugszeichenliste

- 1: Druckmaschine
- 3: flexibler Träger
- 5: Umlenkrolle
- 7: Substrat
- 9: Druckbereich
- 11: Laser
- 13: Spannvorrichtung
- 15: Führungselement
- 15.1: erstes Führungselement
- 15.2: zweites Führungselement
- 17: Transportrichtung des flexiblen Trägers 3
- 19: Druckspalt
- 21: Auftragsvorrichtung
- 23: Auftragswalze
- 25: Gegenwalze
- 27: Einfärbewalze
- 29: Einfärbeschild
- 31: Tropfenfänger
- 33: Vorratsbehälter
- 35: Lösungsmittelbehälter
- 37: Rührwerk
- 39: Umwälzpumpe
- 41: Zulaufleitung
- 43: Rücklaufleitung
- 45: Viskometer
- 51: Spannrolle
- 53: Luftkissen
- 55: Stablinse

## Patentansprüche

1. Druckmaschine, umfassend einen flexiblen Träger (3), der mit einer aufzudruckenden Farbe beschichtet ist, sowie eine Vorrichtung zum Einbringen von Energie (11) in die Farbe, wobei die Vorrichtung zum Einbringen von Energie (11) so angeordnet ist, dass die Energie in einem Druckbereich (9) auf der der Farbe abgewandten Seite eingebracht werden kann, so dass Farbe vom Träger (3) auf ein zu bedruckendes Substrat (7) übertragen wird, wobei der Druckbereich (9) ein Bereich ist, in dem Energie in die Farbe eingebracht wird, ein Teil der Farbe verdampft und dadurch ein Tropfen auf das zu bedruckende Substrat (7) übertragen wird, und im Druckbereich (9) zwischen dem flexiblen Träger (3) und dem Substrat (7) ein Druckspalt (19) ausgebildet ist, **dadurch gekennzeichnet, dass** in Druckbereich eine Spannvorrichtung (13) angeordnet ist, mit der der flexible Träger (3) in dem Bereich, in dem die Energie eingebracht wird, gespannt wird, um eine glatte Oberfläche zu erhalten.

2. Druckmaschine gemäß Anspruch 1, **dadurch gekennzeichnet, dass** die Spannvorrichtung (13) mindestens zwei Führungselemente (15.1, 15.2) umfasst, die beidseitig der Vorrichtung zum Einbringen von Energie (11) angeordnet sind.

3. Druckmaschine gemäß Anspruch 2, **dadurch gekennzeichnet, dass** die Führungselemente (15.1, 15.2) Spannwalzen, Luftkissen oder unbewegte Stangen sind.

4. Druckmaschine gemäß einem der Ansprüche 1 bis 3, **dadurch gekennzeichnet, dass** die Spannvorrichtung (13) ein für die eingesetzte Energie durchlässiges Führungselement (15; 15.1, 15.2) umfasst, wobei das für die eingesetzte Energie durchlässige Führungselement (15; 15.1, 15.2) vorzugsweise ein für Laserstrahlung transparenter Körper ist, wobei der Körper so ausgebildet ist, dass eindringendes Laserlicht nicht gestreut wird, oder so ausgestaltet ist, dass die eingebrachte Energie in einem Punkt auf dem flexiblen Träger gebündelt wird.

5. Druckmaschine gemäß einem der Ansprüche 1 bis 4, **dadurch gekennzeichnet, dass** die Vorrichtung zum Einbringen von Energie in die Farbe ein Laser (11) ist.

6. Druckmaschine gemäß einem der Ansprüche 1 bis 5, **dadurch gekennzeichnet, dass** der flexible Träger (3) für die eingesetzte Energie transparent ist.

7. Druckmaschine gemäß einem der Ansprüche 1 bis 6, **dadurch gekennzeichnet, dass** der flexible Träger (3) ein umlaufendes Band ist.

8. Druckmaschine gemäß einem der Ansprüche 1 bis 7, **dadurch gekennzeichnet, dass** eine Auftragsvorrichtung (21) umfasst ist zum Auftragen der Farbe auf den flexiblen Träger (3).

9. Druckmaschine gemäß einem der Ansprüche 1 bis 8, **dadurch gekennzeichnet, dass** eine Vorrichtung zum Abnehmen der Farbe von dem flexiblen Träger (3) umfasst ist.

10. Verfahren zum Bedrucken eines Substrates, umfassend folgende Schritte:
(a) Auftragen einer Farbe auf einen flexiblen Träger (3),
(b) Übertragen der Farbe von dem flexiblen Träger (3) auf das Substrat (7) entsprechend eines vorgegebenen Musters, indem Energie durch den flexiblen Träger (3) in die Farbe eingebracht wird, ein Teil der Farbe im Einwirkbereich der Energie verdampft und dadurch ein Farbtropfen auf das zu bedruckende Substrat (7) geschleudert wird, wobei
zwischen dem flexiblen Träger (3) und dem Substrat (7) ein Druckspalt (19) ausgebildet ist, und der Druckbereich (9) ein Bereich ist, in dem Energie in die Farbe eingebracht wird, ein Teil der Farbe verdampft und dadurch ein Tropfen auf das zu bedruckende Substrat (7) übertragen wird, **dadurch gekennzeichnet, dass** der flexible Träger (3) im Bereich, in dem die Energie in die Farbe eingebracht wird, durch eine im Druckbereich angeordnete Spannvorrichtung (13) gespannt wird.

11. Verfahren gemäß Anspruch 10, **dadurch gekennzeichnet, dass** der flexible Träger (3) ein umlaufendes Band ist und nicht auf das Substrat übertragene Farbe wieder vom flexiblen Träger (3) entfernt wird.

12. Verfahren gemäß Anspruch 10 oder 11, **dadurch gekennzeichnet, dass** der flexible Träger (3) zum Spannen über mindestens ein Führungselement (15; 15.1, 15.2) geführt wird.

13. Verfahren gemäß einem der Ansprüche 10 bis 12, **dadurch gekennzeichnet, dass** der flexible Träger (3) zum Spannen über mindestens zwei Führungselemente (15.1, 15.2) geführt wird, wobei die Führungselemente (15.1, 15.2) in Bewegungsrichtung des Trägers vor und hinter dem Bereich angeordnet sind, in dem die Energie eingebracht wird.

14. Verfahren gemäß einem der Ansprüche 10 bis 13, **dadurch gekennzeichnet, dass** der flexible Träger (3) über ein Führungselement (15) geführt wird, durch das die Energie geleitet wird und das für die eingesetzte Energie transparent ist, wobei die eingesetzte Energie vorzugsweise in dem für die eingesetzte Energie transparenten Führungselement (15) zu einem Punkt gebündelt wird.

## Claims

1. A printing machine, comprising a flexible carrier (3) which is coated with an ink to be printed, and a device for the introduction of energy (11) into the ink, the device for the introduction of energy (11) being arranged in such a way that the energy can be introduced in a printing area (9) on the side facing away from the ink, so that ink is transferred from the carrier (3) to a substrate (7) to be printed, the printing area (9) being an area in which energy is introduced into the ink, some of the ink is evaporated and, as a result, a drop is transferred to the substrate (7) to be printed, and a printing gap (19) being formed in the printing area (9) between the flexible carrier (3) and the substrate (7), wherein in the printing area there is arranged a tensioning device (13), with which the flexible carrier (3) is tensioned in the area in which the energy is introduced, in order to obtain a smooth surface.

2. The printing machine according to claim 1, wherein the tensioning device (13) comprises at least two guide elements (15.1, 15.2), which are arranged on the two sides of the device for the introduction of energy (11).

3. The printing machine according to claim 2, wherein the guide elements (15.1, 15.2) are tensioning rolls, air cushions or non-moving rods.

4. The printing machine according to one of claims 1 to 3, wherein the tensioning device (13) comprises a guide element (15; 15.1, 15.2) that is transparent to the energy used, the guide element (15; 15.1, 15.2) that is transparent to the energy used preferably being a body that is transparent to laser radiation, the body being formed in such a way that penetrating laser light is not scattered, or being configured in such a way that the energy introduced is focused at a point on the flexible carrier.

5. The printing machine according to one of claims 1 to 4, wherein the device for the introduction of energy into the ink is a laser (11).

6. The printing machine according to one of claims 1 to 5, wherein the flexible carrier (3) is transparent to the energy used.

7. The printing machine according to one of claims 1 to 6, wherein the flexible carrier (3) is a circulating belt.

8. The printing machine according to one of claims 1 to 7, which comprises an application device (21) for applying the ink to the flexible carrier (3).

9. The printing machine according to one of claims 1 to 8, which comprises a device for removing the ink from the flexible carrier (3).

10. A method for printing a substrate, comprising the following steps:
(a) applying an ink to a flexible carrier (3),
(b) transferring the ink from the flexible carrier (3) to the substrate (7) in accordance with a predefined pattern, by energy being introduced into the ink through the flexible carrier (3), some of the ink evaporating in the area of action of the energy and, as a result, a drop of ink being thrown onto the substrate (7) to be printed,
a printing gap (19) being formed between the flexible carrier (3) and the substrate (7), and the printing area (9) being an area in which energy is introduced into the ink, some of the ink is evaporated and, as a result, a drop is transferred to the substrate (7) to be printed, wherein the flexible carrier (3) is tensioned, by a tensioning device (13) arranged in the printing area, in the area in which the energy is introduced into the ink.

11. The method according to claim 10, wherein the flexible carrier (3) is a circulating belt and ink not transferred to the substrate is removed from the flexible carrier (3) again.

12. The method according to claim 10 or 11, wherein the flexible carrier (3) is guided over at least one guide element (15; 15.1, 15.2) in order to tension it.

13. The method according to one of claims 10 to 12, wherein the flexible carrier (3) is guided over at least two guide elements (15.1, 15.2) in order to tension it, the guide elements (15.1, 15.2) being arranged in the direction of movement of the carrier before and after the area in which the energy is introduced.

14. The method according to one of claims 10 to 13, wherein the flexible carrier (3) is guided over a guide element (15), through which the energy is led and which is transparent to the energy used, the energy used preferably being focused to a point in the guide element (15) that is transparent to the energy used.

## Revendications

1. Machine d'impression, comprenant un support flexible (3), qui est revêtu d'une encre à imprimer, ainsi qu'un dispositif pour introduire de l'énergie (11) dans l'encre, dans laquelle le dispositif pour introduire de l'énergie (11) est disposé de telle manière que l'énergie puisse être introduite dans une zone d'impression (9) sur le côté opposé à l'encre, de telle façon que l'encre soit transférée du support (3) sur un substrat à imprimer (7), dans laquelle la zone d'impression (9) est une zone dans laquelle de l'énergie est introduite dans l'encre, une partie de l'encre est vaporisés et une goutte est ainsi transférés sur le substrat à imprimer (7) et une fente d'impression (19) est formée dans la zone d'impression (9) entre le support flexible (3) et le substrat (7), **caractérisés en ce qu'**un dispositif tendeur (13) est disposé dans la zone d'impression, avec lequel le support flexible (3) est tendu dans la zone dans laquelle l'énergie est introduite, afin d'obtenir une surface lisse.

2. Machine d'impression selon la revendication 1, **caractérisée en ce que** le dispositif tendeur (13) comprend au moins deux éléments de guipage (15.1, 15.2), qui sont disposés de part et d'autre du dispositif pour introduire de l'énergie (11).

3. Machine d'impression selon la revendication 2, **caractérisée en ce que** les éléments de guidage (15.1, 15.2) sont des rouleaux tendeurs, des coussins d'air ou des barres immobiles.

4. Machine d'impression selon l'une quelconque des revendication 1 à 3, **caractérisés en ce que** le dispositif tendeur (13) comprend un élément de guidage (15; 15.1, 15.2) perméable à l'énergie introduite, dans laquelle l'élément de guidage (15; 15.1, 15.2) perméable à l'énergie introduite est de préférence un corps transparent pour un rayonnement laser, dans laquelle le corps est réalisé de telle manière que la lumière laser pénétrante ne soit pas dispersée, ou est réalisé de telle manière que l'énergie introduite soit focalisée en un point sur le support flexible.

5. Machine d'impression selon l'une quelconque dès revendications 1 à 4, **caractérisée en ce que** le dispositif pour introduire de l'énergie dans l'encre est un laser (11).

6. Machine d'impression selon l'une quelconque des revendication 1 à 5, **caractérisée en ce que** le support flexible (3) est transparent pour l'énergie introduite.

7. Machine d'impression selon l'une quelconque des revendications 1 à 6, **caractérisée en ce que** le support flexible (3) est une bande sans fin.

8. Machine d'impression selon l'une quelconque des revendications 1 à 7, **caractérisée en ce qu'**elle comprend un dispositif de dépôt (21) pour le dépôt de l'encre sur le support flexible (3).

9. Machine d'impression selon l'une quelconque des revendications 1 à 8, **caractérisée en ce qu'**elle comprend un dispositif pour enlever l'encre du support flexible (3).

10. Procédé pour imprimer un substrat, comprenant les étapes suivantes:
(a) déposer une encre sur un support flexible (3);
(b) transférez l'encre du support flexible (3) au substrat (7) selon un motif prédéterminé, en introduisant de l'énergie dans l'encre à travers le support flexible (3), en vaporisant une partie de l'encre dans la zone d'action de l'énergie et en projetait ainsi une goutte d'encre sur le substrat à imprimer (7),
dans lequel une fente d'impression (19) est formée entre le support flexible (3) et le substrat (7) et la zone d'impression (9) est une zone dans laquelle on introduit de l'énergie dans l'encre, on vaporise une partie de l'encre et on transfère ainsi une goutte sur le substrat à imprimer (7), **caractérisé en ce que** l'on tend le support flexible (3) dans la zone dans laquelle on introduit de l'énergie dans l'encre au moyen d'un dispositif tendeur (13) disposé dans la zone d'impression.

11. Procédé selon la revendication 10, **caractérisé en ce que** le support flexible (3) est une bande sans fin et l'encre non transférée sur le substrat est de nouveau enlevée du support flexible (3).

12. Procédé selon la revendication 10 ou 11, **caractérisé en ce que** l'on guide le support flexible (3) sur au moins un élément de guipage (15; 15.1, 15.2) pour le tendre.

13. Procédé selon l'une quelconque des revendications 10 à 12, **caractérisé en ce que** l'on guide le support flexible (3) sur au moins deux éléments de guidage (15.1, 15.2) pour le tendre, dans lequel les éléments de guipage (15.1, 15.2) sont disposés, dans la direction de déplacement du support, avant et après la zone dans laquelle l'énergie est introduite.

14. Procédé selon l'une quelconque des revendications 10 à 13, **caractérisé en ce que** l'on guide le support flexible (3) sur un élément de guidage (15), par lequel l'énergie est introduite et qui est transparent pour l'énergie introduite, dans lequel l'énergie introduite est de référence focalisée en un point dans l'élément de guidage (15) transparent pour l'énergie introduite.
